# EUROPÄISCHE PATENTSCHRIFT

(11) **EP 0 194 435 B1**
(45) Veröffentlichungstag und Bekanntmachung des Hinweises auf die Patenterteilung: **29.11.1989**
(21) Anmeldenummer: 86101162.5
(22) Anmeldetag: 29.01.1986
(51) Int. Cl.: E04B 7/18, E04F 15/14

(54) **Vorrichtung zur Bildung von Dehnungsfugen in Estrich- oder Betonflächen**
Device for the production of expansion joints in floor- or concrete surfaces
Dispositif pour la réalisation de joints d'expansion dans des surfaces de plancher ou de béton

(30) Priorität: 01.02.1985 DE 3503395
(43) Veröffentlichungstag der Anmeldung: 17.09.1986
(73) Patentinhaber: Schlüter, Werner, D-58644 Iserlohn (DE)
(72) Erfinder: Schlüter, Werner, D-58644 Iserlohn (DE)
(74) Vertreter: Schröter, Martin, Dipl.-Ing.

(56) Entgegenhaltungen:
- CH-A- 614 481
- DE-A- 2 738 429
- DE-U- 1 854 931
- DE-U- 7 801 755
- DE-U- 8 423 936
- US-A- 1 071 864

## Beschreibung

Die Erfindung betrifft eine Vorrichtung zur Ausbildung von Dehnungsfugen in Estrich- oder Betonflächen nach dem Oberbegriff des Anspruches 1.

Zur Vermeidung von Spannungen in Estrich-oder Betonflächen, die insbesondere beim Aushärten und bei thermischen Einflüssen auftreten, werden geeignete Flächenabschnitte durch Dehnungsfugen getrennt. Dabei ist es üblich, zur Trennung solcher Flächen Styroporstreifen oder dergleichen einzubringen über die gesamte Höhe bzw. Dicke des Estriches bzw. des Betons. Diese Streifen lassen sich allerdings nur schwer einsetzen, da sie unstabil sind und sich nur schwer befestigen lassen. Die ausgebildeten Fugen sind in solchen Fällen daher auch in der Regel wenig liniengenau. Solche Fugen sind ausserdem nicht gegen eindringende Feuchtigkeit geschützt.

Aus der DE-OS 24 38 054 ist eine Vorrichtung zur Ausbildung von Dehnungsfugen in Estrich-oder Betonflächen bekannt, bei der zwei Winkelprofile an ihrem zum Befestigungsschenkel senkrechten Abschlussschenkel elastisch miteinander verbunden sind. Zwischen die beiden Abschlussschenkel ist ein unstarres Profilstück oder Elastomerschaumstoffband geklebt. Jedes Winkelprofil ist lediglich durch seinen einen Schenkel, nämlich dem Befestigungsschenkel, in der Estrich- bzw. Betonfläche verankert.

Bei einer solchen Vorrichtung besteht die Gefahr, dass der Verbund zwischen Estrich- bzw. Betonfläche und der glatten Innenflanke des senkrechten Abschlussschenkels unzureichend ist und es dadurch zu Rissen zwischen der Estrich- bzw. Betonfläche und dem Abschlussschenkel kommt, wodurch die Dichtheit der Vorrichtung in Frage gestellt wird. Es besteht ausserdem die Gefahr, dass sich bei grösserer Dehnungsbeanspruchung einer solchen Vorrichtung das zwischen die Abschlussschenkel geklebte unstarre Profilstück oder Elastomerschaumstoffband von den Aussenflanken der Abschlussschenkel der Winkelprofile ablöst, wodurch wiederum Undichtigkeiten an der Vorrichtung entstehen.

Der Erfindung liegt die Aufgabe zugrunde, eine Vorrichtung der eingangs genannten Art so auszubilden, dass eine ausreichende Verklammerung der Winkelprofile in dem angrenzenden Estrich bzw. Beton gewährleistet ist und dass eine in Zug- und Druckrichtung ausreichend beanspruchbare Abdichtung des Fugenraumes gewährleistet ist.

Gelöst wird diese Erfindungsaufgabe mit einer Vorrichtung mit sämtlichen Merkmalen des Anspruches 1.

Solche Vorrichtungen können auf verschiedene Weise konzipiert werden, beispielsweise entsprechend Anspruch 2.

Nach einer bevorzugten Ausführungsart der Erfindung besteht eine solche Vorrichtung aus zwei Winkelprofilen aus Kunststoff, an denen aus dem gleichen Material bestehende, jedoch weicheingestellte und elastische Verbindungsbrücken ausgebildet sind. Solche Vorrichtungen lassen sich im Strangpressverfahren herstellen.

Zur Erreichung einer guten Verklammerung der beiden Schenkel der Winkelprofile sind erfindungsgemäss an den Innenseiten der Befestigungsschenkel geringfügig schräg gerichtete Verklammerungsstege vorstehend angeformt. Endseitig können an den Innenseiten der Befestigungsschenkel der Winkelprofile jeweils hinterschnittene Stege angeformt sein.

Der hohle Zwischenraum zwischen den beiden Winkelprofilen kann insbesondere bei hohen Abschlussschenkeln gegen eine grosse Andrücklast des nicht abgebundenen Mörtels gesichert werden durch an den zum Hohlraum gerichteten Flanken der Abschlussschenkel vorgesehene abstandshaltende Elemente, die unter erhöhten Druckbeanspruchungen verformbar sind.

Die erfindungsgemässe fabrikatorisch vorgefertigte Vorrichtung lässt sich vor Einbringen des Mörtels oder Betons auf einfache Weise höhen-und fluchtgerecht ausrichten, so dass die obere Kante gleichzeitig als höhengerechte Abziehlehre dienen kann. Die erfindungsgemässe Vorrichtung wird in bestimmten Längen an der Stelle, die für die Bildung der Dehnungsfuge vorgesehen ist, aufgestellt und durch Anhäufung von Mörtelbatzen gegen Verschieben gesichert. Eine vorläufige Befestigung mit Schrauben oder Nägeln, beispielsweise auf einer Schalung, ist ebenfalls möglich.

Die erfindungsgemässen Vorrichtungen lassen sich in Estrich oder Beton einbringen, ohne dass es zu Verschiebungen der die Fuge begrenzenden Schenkel kommen kann. Die elastische Verbindung der beiden Winkelprofile nimmt in sicherer Weise entstehende Spannungen auf. Ein Abreissen der elastischen Verbindung, wie sie bei herkömmlichen elastischen Versiegelungsmassen vorkommen kann, ist auszuschliessen. Eine sichere Abdichtung der entsprechenden Dehnungsfuge ist gewährleistet.

Aus der bereits genannten DE-OS 24 38 054 ist ausserdem ein kastenförmiges Abstandsprofil zu entnehmen, an dem im unteren Bereich äussere Befestigungszungen angeordnet sind (Fig. 3.1). Ein solches Kastenprofil ist insgesamt elastisch ausgebildet und kann daher nicht in der notwendigen Weise die Estrich- oder Betonflächen während des Einbringens des Mörtels oder Beton abstützen.

Aus dem DE-GM 84 23 936 bekannte Vorrichtungen zum Verschliessen einer Fuge sind nicht in ausreichendem Masse geeignet, die auftretenden Spannungen in den benachbarten Begrenzungsfeldern aufzunehmen und dabei gleichzeitig eine ausreichende Abdichtung von oben zu gewährleisten. Bei einer solchen Vorrichtung besteht ausserdem die Gefahr, dass von unten Feuchtigkeit eindringt, die im Frostfalle gefriert und den Aufbau zerstören kann.

Anhand eines abgebildeten Ausführungsbeispieles wird die Erfindung im folgenden näher erläutert. Die Abbildung zeigt eine erfindungsgemässe Vorrichtung im Querschnitt.

Bei der dargestellten Vorrichtung handelt es sich um ein einteilig herstellbares Kunststoffprofil, welches aus den beiden mit der Ziffer 1 bezeichneten Winkelprofilen besteht, die materialeinheitlich durch weich eingestellte, elastische Verbindungsbrücken 3 und 4 miteinander verbunden sind. Zwischen diesen beiden Brücken ist ein Hohlraum 2 gebildet, der die Dehnungsfuge darstellt. Die beiden Schenkel 11 und 12 der beiden Winkelprofile 1 besitzen etwa gleiche Querschnittsstärke. Die innere Verbindung der beiden Schenkel ist mit einer Hohlkehle 13 ausgebildet.

Die weicheingestellten Verbindungsbrücken 3 bzw. 4 setzen am oberen Abschnitt der Abschlussschenkel 11 bzw. bezüglich der Brücke 4 im unteren Eckbereich der Winkelprofile 1 an. Diese beiden Verbindungsbrücken 3 und 4 sind gegeneinander gewölbt ausgebildet.

Zur Verklammerung im Estrich oder Beton sind an den Innenseiten der Abschlussschenkel 11 geringfügig schräg gerichtet Verklammerungsstege 15 angeformt mit äusseren Verbreitungsrippen 151. Der besseren Verklammerung dienen ebenfalls die am Befestigungsschenkel jeweils innen endseitig vorgesehenen hinterschnittenen Stege 14. Im Befestigungsschenkel 12 und im Verklammerungssteg 15 können noch Durchbrechungen vorgesehen sein.

Es besteht auch die Möglichkeit, eine solche Vorrichtung aus zwei Metallprofilen 1 auszubilden, die fabrikatorisch dauerhaft durch anvulkanisierte Gummiprofile 3 bzw. 4 verbunden sind.

Bildet man die Vorrichtung aus Kunststoff aus, so kann es bei bestimmten Belastungsanforderungen zweckmässig sein, die Winkelprofile 1 mit Metalleinlagen zu verstärken.

In den Abschlussschenkeln 11 können Bohrungen 17 vorgesehen sein, durch die eine Hülsenführung bzw. ein Führungsbolzen hindurchsteckbar sind, um einen Höhenversatz der beiden Profile 1 gegeneinander zu vermeiden.

## Patentansprüche

1. Vorrichtung zur Ausbildung von Dehnungsfugen in Estrich- oder Betonflächen, bei der zwei Winkelprofile an ihrem zum Befestigungsschenkel senkrechten Abschlussschenkel elastisch miteinander verbunden sind, dadurch gekennzeichnet, dass die beiden Winkelprofile (1) jeweils oben und unten unter Bildung eines Hohlraumes durch gegeneinander gewölbt ausgebildete elastische Verbindungsbrücken (3, 4) verbunden sind und dass jeweils am Abschlussschenkel (11 ) und am Befestigungsschenkel (12) der Winkelprofile (1) nach innen vorspringende Verklammerungselemente (14,15) angeordnet sind.

2. Vorrichtung nach Anspruch 1, dadurch gekennzeichnet, dass die Winkelprofile (1) aus Metall bestehen und dass die aus Gummi oder einem gleichartigen Kunststoff bestehenden Verbindungsbrücken (3, 4) anvulkanisiert sind.

3. Vorrichtung nach Anspruch 1 oder 2, dadurch gekennzeichnet, dass die Winkelprofile (1) aus Kunststoff bestehen, an denen aus dem gleichen Material bestehende, jedoch weicheingestellte und elastische Verbindungsbrücken (3, 4) ausgebildet sind.

4. Vorrichtung nach einem der Ansprüche 1-3, dadurch gekennzeichnet, dass endseitig an den Innenseiten der Befestigungsschenkel (12) der Winkelprofile (1) als Verklammerungselement jeweils ein hinterschnittener Steg (14) angeformt ist.

5. Vorrichtung nach einem der Ansprüche 1-4, dadurch gekennzeichnet, dass als Verklammerungselemente an den Innenseiten des Abschlussschenkels (11) geringfügig schräg gerichtet Verklammerungsstege (15) mit äusseren Verbreiterungsrippen (151) ausgebildet sind.

6. Vorrichtung nach einem der Ansprüche 1-5, dadurch gekennzeichnet, dass an den zum Hohlraum gerichteten Flanken der Abschlussschenkel (11) abstandshaltende Elemente angeordnet sind, die unter erhöhten Druckbeanspruchungen verformbar sind.

## Revendications

1. Dispositif pour la formation de joints de dilatation dans des surfaces de plancher coulé ou en béton, dans lequel deux cornières sont reliées ensemble élastiquement sur leur aile de fermeture qui est perpendiculaire à leur aile de fixation, caractérisé par le fait que les deux cornières (1 ) sont à chaque fois reliées ensemble en haut et en bas par des ponts de liaison élastiques (3, 4) courbés l'un vers l'autre, avec formation d'un espace creux, et par le fait que des éléments d'ancrage (14, 15), en saillie vers l'intérieur, sont disposés sur l'aile de fermeture (11 ) et sur l'aile de fixation (12) de chaque cornière (1 ).

2. Dispositif selon la revendication 1, caractérisé par le fait que les cornières (1 ) sont réalisées en métal, et par le fait que les ponts de liaison (3, 4), lesquels sont réalisés en caoutchouc ou en une matière plastique du même genre, sont fixés sur elles par vulcanisation.

3. Dispositif selon la revendication 1 ou 2, caractérisé par le fait que les cornières (1 ) sont réalisées en une matière plastique sur laquelle sont conformés les ponts de liaison (3,4) qui sont réalisés en la même matière, mais qui sont élastiques et traités en vue de les rendre mous.

4. Dispositif selon l'une des revendications 1 à 3, caractérisé par le fait qu'une baguette en contre-dépouille (14) est formée, pour servir d'élément d'ancrage, sur l'extrémité de la face intérieure de l'aile de fixation (12) de chaque cornière (1).

5. Dispositif selon l'une des revendications 1 à 4, caractérisé par le fait que des baguettes d'ancrage (15) munies de nervures d'élargissement extérieures (151) et dirigées légèrement en oblique, sont formées, pour servir d'éléments d'ancrage, sur les faces intérieures de l'aile de fermeture (11).

6. Dispositif selon l'une des revendications 1 à 3, caractérisé par le fait que des éléments de maintien de la distance pouvant se déformer sous des contraintes de pression élevées sont disposés sur les flancs des ailes de fermeture (11) qui sont dirigés vers l'espace creux.

## Claims

1. Device for the production of expansion joints in floor or concrete surfaces, wherein two edge rails are resiliently interconnected at their end shank, which extends vertically relative to the securing shank, characterised in that the two edge rails (1) are each connected at top and bottom, by means of resilient connecting bridges (3, 4) which are curved towards one another, to form a cavity, and in that inwardly protruding clamping elements (14, 15) are disposed on the respective end shank (11) and on the respective securing shank (12) of the edge rails (1 ).

2. Device according to claim 1, characterised in that the edge rails (1 ) are formed from metal, and in that the connecting bridges (3, 4), which are formed from rubber or a similar plastics material, are prevulcanised.

3. Device according to claim 1 or 2, characterised in that the edge rails (1) are formed from plastics material, and connecting bridges (3, 4), which are formed from the same material, but are softset and resilient, are provided on said rails.

4. Device according to any of claims 1-3, characterised in that an undercut web (14), serving as a clamping element, is provided on each end of the inner surfaces of the securing shanks (12) of the edge rails (1).

5. Device according to any of claims 1-4, characterised in that clamping webs (15), with outer extension ribs (151), are provided as clamping elements on the inner surfaces of the end shank (11), and they extend in a slightly inclined manner.

6. Device according to any of claims 1-5, characterised in that spacer elements are disposed on the sides of the end shanks (11) directed towards the cavity, and they are deformable under high pressure loads.
